# EUROPÄISCHE PATENTSCHRIFT

(11) **EP 2 818 608 B1**
(45) Veröffentlichungstag und Bekanntmachung des Hinweises auf die Patenterteilung: **22.11.2017**
(21) Anmeldenummer: 13405077.2
(22) Anmeldetag: 25.06.2013
(51) Int. Cl.: E04G 17/00

(54) **Konsolengerüst, bestehend aus mehreren entlang einer Rückseite eines ersten Schalungselementes aneinandergereihten Konsolenelemente**
Console scaffold, consisting of several console elements arranged in a row along the rear part of a first formwork element
Échafaudage en consoles constituée de plusieurs éléments de consoles juxtaposés le long de la face arrière d'un premier élément de coffrage

(43) Veröffentlichungstag der Anmeldung: 31.12.2014
(73) Patentinhaber: Constreq GmbH, 5617 Tennwil (CH)
(72) Erfinder: Richiger, Rudolf, CH-5617 Tennwil (CH)
(74) Vertreter: Fenner, Werner

(56) Entgegenhaltungen:
- EP-A1- 2 072 714
- AU-A- 4 538 668
- DE-U1-202012 003 497
- FR-A1- 2 939 822
- FR-A1- 2 944 041
- FR-A1- 2 984 383
- Noe: "NOE KATALOG 2011" In: "NOE KATALOG 2011", 30 September 2011 (2011-09-30), XP055341606, pages 17-18,

## Beschreibung

Die Erfindung betrifft ein Konsolengerüst, bestehend aus mehreren entlang der Rückseite eines ersten Schalungselementes einer Wandschalung aneinanderreihbaren Konsolenelementen, die an dem oberen Ende des ersten Schalungsementes aufhängbar und von diesem entriegelbar befestigbar sind und eine an der Rückseite des ersten Schalungselementes von diesem etwa rechtwinklig abstehend abstützbare, begehbare Arbeitsbühne aufweisen, an deren abstehendem Ende eine hochstellbare Absturz-Schutzvorrichtung angeordnet ist.

Vorliegend handelt es sich in erster Linie um ein Arbeitsgerüst zur Vorbereitung und zur Durchführung von Betonierarbeiten an vorgeschalten Wänden für Bauobjekte, insbesondere im Hochbau.
Wandschalungen erreichen zu diesem Zweck eine Höhe von mehreren Metern und werden anschliessend an bestehenden Betonmauern für weitere Stockwerke erneut aufgebaut, sodass eine respektable Arbeitshöhe entstehen kann.
Das Arbeiten auf einer Arbeitsbühne resp. auf dem Gehsteg an der Rückseite und über einem Schalelement birgt gewisse Unfallrisiken für Personal und Maschinen sowie Geräte, wobei die begehbaren Arbeitsbühnen an dem von dem mit einem Konsolengerüst versehenen Schalungselement abgewandten Rand ein Absturz-Schutzvorrichtung aufgebaut ist. Gegenüberliegend der Arbeitsbühne werden derzeit keine Vorkehrungen gegen eine Absturzgefahr eingesetzt, weil die beim Betonieren verwendeten Kransilos über dem zu beschickenden, durch die Schalungselemente begrenzten Raum beidseits darüber hinaus zusätzlichen Platz in Anspruch nehmen, sodass den Bedienern der Kransilos wenig Raum und Standfläche zur Verfügung steht.
Ein Konsolengerüst der eingangs beschriebenen Art vermittelt ein Prospekt der Firma NOE-Schaltechnik (XP055341606) **vom 09.2011 auf den Seiten 17 und 18.**
Durch die vorveröffentlichte EP 2 072 714 A1 ist eine mittels Laufrollen oberhalb und auf einer stehenden Schalung fahrbare Arbeitsbühne bekannt geworden, die durch jeweils weitere, an einem unter der Arbeitsbühne befestigten Gestell um senkrechte Achsen frei drehende Führungsrollen an den Schalungswänden geführt ist.
Ein nach der AU 45 386/68 vorbekanntes Gerüst besteht aus parallelen, in der Laufrichtung auf einer Mauer im Abstand aufgelegten Querträgern, deren die Mauer seitlich überstehende Abschnitte mit aufrecht gerichteten Elementen ausgebildet sind, die an den oberen Enden durch Handläufe bildende Stangen verbunden sind und die am unteren Ende durch verstellbare Vorrichtungen an den Wänden abstützbar sind. Es hat sich an die vorliegende Erfindung die Aufgabe gestellt, ein Konsolengerüst zu schaffen, das dem Bedienungspersonal für die Kransilos mehr Bewegungsraum zur Verfügung stellt und somit die Arbeitssicherheit erheblich verbessert. Erfindungsgemäss wurde die Aufgabe dadurch gelöst, dass gegenüberliegend von den **aneinanderreihbaren** Konsolenelementen (3) jeweils ein **ein** von dem ersten Schalungselement (1) **beabstandbares** zweites Schalungselement (14) rückwärtig **überstehbares,** mit der Arbeitsbühne (12) eines der aneinanderreihbaren Konsolenelementes (3) eine Arbeitsfläche bildendes Arbeitspodest (40) angeordnet ist, das wenigstens auf dem zweiten Schalungselement (14) auflegbar ist und mit der Arbeitsbühne (12) verbunden ist, dass die **aneinanderreihbaren** Konsolenelemente jeweils einen an den seitlichen Endkanten und rechtwinklig zum ersten Schalungselement **verlaufbaren** Ausleger aufweisen, der durch ein mit einem an der **ersten** Schalungsrückwand **anstehbaren** Stützträger abgestützten, vorzugsweise zweiteiligen Stützelement verbunden ist, dass die auf dem ersten Schalungselement **auflegbaren** Ausleger eines **aneinanderreihbaren** Konsolenelementes **mit** jeweils **einer** unter die Oberkante des ersten Schalungselementes **ragbaren**, an dessen Schalungswand **anlegbare** Positionsplatte ausgebildet sind. Dadurch kann eine höhere Betriebssicherheit als bisher und eine bessere Gewichtsverteilung des Konsolengerüstes über der Wandschalung erreicht werden. Das Arbeitspodest erhöht massgebend die Sicherheit für das Personal bei Schalungs-und/oder Betonier- oder anderen Arbeiten und könnte somit auch Sicherheitspodest bezeichnet werden. Erfindungsgemäss weisen die Konsolenelemente jeweils einen an den seitlichen Endkanten und rechtwinklig zum ersten Schalungselement verlaufenden Ausleger auf, der durch ein mit einem an der Schalungsrückwand anstehenden Stützträger abgestützten, vorzugsweise zweiteiligen Stützelement verbunden ist, sodass eine zuverlässige Stabilität im Tragwerk der Arbeitsbühne vorliegt.
Für eine einfache Montage und Demontage sowie für ein raumsparendes Zusammenlegen der Konsolenelemente ist der Stützträger einenends jeweils schwenkbar an dem Ausleger befestigt.
Zur Vereinfachung des Transportes oder der Einlagerung bzw. Für einen beschränkten Raumanspruch sowie ein einfaches Handhaben bei der Montage und Demontage ist das Stützelement längsverstellbar ausgebildet. Erfindungsgemäss sind die auf dem ersten Schalungselement auflegbaren Ausleger eines aneinanderreihbaren Konsolenelementes mit jeweils einer unter die Oberkante des Schalungselementes ragbaren, an dessen Schalungswand anlegbare Positionsplatte ausgebildet, sodas ein genaues und einfaches Positionieren des Konsolenelementes auf der Wandschalung möglich ist.
Bei einem die Oberkante des ersten Schalungselementes bildenden, vorzugsweise hohlen Längsträger einer Rahmenkonstruktion des ersten Schalungselementes ist es vorteilhaft, wenn die Ausleger mit einer Aufhängevorrichtung ausgebildet sind, die eine unter den Längsträger versetzbare, vorzugsweise schwenkbare Verriegelungsklinke aufweisen.
Zweckmässig ist die die Verriegelungsklinke mit Hilfe des Schalungselementes selbsttätig verriegelnd ausgebildet und manuell entriegelbar.
Für eine bestimmte Betriebsstellung weist die Verriegelungsklinke einen Verriegelungsschaft auf, der in der Verriegelungsposition an dem Stützträger anliegt.

Zur Anordnung des Arbeitspodestes ist dieses durch beidseits entlang der Ausleger eines aneinanderreihbaren Konsolenelementes befestigte, auf der Oberkante des zweiten Schalungselementes auflegbare Tragleisten eines Gegenauslegers ausgebildet und kann an der Arbeitsbühne vormontiert an der Wandschalung aufgehängt werden.
Eine leichte Verstellbarkeit des Konsolenelementes kann dadurch erreicht werden, wenn die Tragleisten des Gegenauslegers verstellbar geführt und arretierbar sind. Im Sinn einer sicheren Begehung des und Arbeitsweise auf dem Gerüst können auf den Tragleisten resp. Gegenauslegern eines Arbeitspodestes begehbare Platten, vorzugsweise Gitterroste befestigt werden.

Vorzugsweise kann der Plattenabstand zwischen Arbeitsbühne und Arbeitspodest etwa dem Abstand zwischen den Schalungselementen entsprechen. Zur Meidung einer Absturzgefahr ist an dem freien Ende des über das zweite Schalungselement hinausragbaren Arbeitspodestes eine Absturz-Schutzvorrichtung hochstellbar angeordnet.
Zur Ausserfunktionssetzung resp. zum Transport zur Lagerung resp. Einlagerung oder Stapelung der Konsolenelemente sind die Absturz-Schutzvorrichtungen der Arbeitsbühne und des Arbeitspodestes aus einer hochgestellten Betriebslage nach innen auf die Arbeitsbühne oder das Arbeitspodest umlegbar ausgebildet.

Zur Lagerung und/oder zum Transport sind die aneinanderreihbaren Konsolenelemente zweckmässig sandwichartig zusammenleg- und stapelbar ausgebildet.
Für einen Optimalen Schutz gegen die Absturzgefahr von Mensch und Material sind die Absturz-Schutzvorrichtungen durch an Rahmen befestigte Gitter ausgebildet und erreichen so eine annähernd vollwandige Wirkung bei relativ geringem Gewicht.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine räumliche Darstellung eines erfindungsgemässen, an einem Schalungselement einer Wandschalung aufhängbaren Konsolenelementes eines Konsolengerüstes,
- Fig. 2: eine Seitenansicht des in Fig. 1 gezeigten Konsolenelementes,
- Fig. 3: eine auszugsweise Seitenansicht eines zur Arbeitsbühne des Konsolenelementes gehörenden Auslegers,
- Fig. 4: eine in Pfeilrichtung IV in Fig. 3 betrachtete Ansicht des Auslegers,
- Fig. 5: eine Seitenansicht eines freien Endes eines an der Arbeitsbühne des Konsolenelementes adaptierten Arbeitspodestes,
- Fig. 6: eine Seitenansicht der zum Arbeitspodest gehörenden, an dem Ausleger der Arbeitsbühne verstellbaren Tragleisten,
- Fig. 7: eine Draufsicht auf die in Fig. 6 dargestellten Tragleisten und
- Fig. 8: eine auszugsweise Draufsicht auf den in Fig. 3 veranschaulichten Ausleger.

Die Fig. 1 und 2 zeigen ein an einem ersten Schalungselement 1 einer Wandschalung 2 aufgehängtes Konsolenelement 3 für ein aus mehreren aneinandergereihten Konsolenelementen 3 bestehendes Konsolengerüst. Jedes Konsolenelement 3 ist durch eine noch zu beschreibende Aufhängevorrichtungen 5 im Bereich der Oberkante 6 des ersten Schalungselementes 1 an diesem aufgehängt und an der Rückseite 7 des ersten Schalungselementes 1, das durch einen die vorzugsweise aus einem Stahlblech gebildete Schalungshaut 8 tragenden Rahmenkonstruktion 9 ausgebildet ist. Die Oberkante 6 ist vorzugsweise durch einen Längsträger 10 ausgebildet, an dem das einzelne Konsolenelement 3 festgehalten resp. aufgehängt ist. Das Konsolenelement 3 weist eine durch Platten oder Roste 11, vorzugsweise Gitterroste begehbare Arbeitsbühne 12 auf, die sich von der Oberkante 6, über diese hinweg, etwa rechtwinklig (horizontal) zum ersten Schalungselement 1 erstreckt. Die an den Schalungshohlraum angrenzenden Platten 11 können auch -wie dargestellt- vollwandig ausgebildet sein. Der freistehende Rand der Arbeitsbühne 12 ist mit einer hochstellbaren Absturz-Schutzvorrichtung 13 begrenzt.
An der aus einem weiteren, beabstandeten zweiten Schalungselement 14 gebildeten Wandschalung 2 gegenüberliegend befindet sich ein das zweite Schalungselement 14 rückwärtig überstehendes, mit der Arbeitsbühne 12 eines Konsolenelementes 3 eine Arbeitsfläche bildendes Arbeitspodest 40, das zumindest auf dem zweiten Schalungselement 14 aufliegt und an der Arbeitsbühne 12 adaptiert ist.
Die Konsolenelemente 3, die beispielsweise eine begehbare Länge von 150 cm aufweisen, sind durch jeweils einen an den seitlichen Endkanten und rechtwinklig zur Schalungsoberfläche resp. zum ersten Schalungselement 1 verlaufenden Ausleger 15, 15' ausgebildet, der vorteilhaft aus einem vierkantigen Stahl-Hohlprofil hergestellt und in Fig. 3 in verkürzter Ausführung von der Seite veranschaulicht ist.
Als Tragkonstruktion für die Arbeitsbühne 12 ist nebst der Oberkante 6 des ersten Schalungselementes 1 ein Stützträger 16 vorgesehen, der im Bereich der Aufhängevorrichtungen 5 an der Unterseite des Auslegers 15, 15' zwischen Flanschen 17 eines Schwenkbocks schwenkbar gelagert ist. Das Schwenklager ist mit 18 bezeichnet.
Hinsichtlich Transport, Montage und Demontage sowie Lagerung der Konsolenelemente 3 bietet die Schwenkbarkeit des resp. der Stützträger 16 erhebliche Vorteile, indem sich das Konsolenelement 3 für das Lagern und Transportieren zusammenlegen und palettieren lässt und somit beschränkten Raum in Anspruch nimmt.
Auch das Handling bei der Montage und Demontage der Konsolenelemente 3 gestaltet sich einfach.
Das zur Abstützung der Arbeitsbühne 12 an dem/den Stützträgern 16 verwendete, zweiteilige Stützelement 19 lässt sich bei der Montage verlängern resp. bei der Demontage verkürzen, so dass für das Lagern oder Transportieren ein sandwichartiges Paket vorliegt. Das Stützelement 19 ist einenends an dem Stützträger 16 und anderenends an Laschen 20 des Auslegers 15, 15' angelenkt.
Zur Positionierung eines Konsolenelementes 3 an dem ersten Schalungselement 1 ist an dem diesem zugewandten Ende eine das Auslegerende nach unten überstehende resp. unterhalb die Oberkante 6 des Schalungselementes 1 ragende Positionsplatte 21 befestigt, die beim Eintauchen zwischen die Schalungselemente 1 und 14 resp. in den mit Beton zu beschickenden Hohlraum an der Schalungshaut 8 des ersten Schalungselementes 1 ansteht. Der die Oberkante 6 bildende Längsträger 10 der Rahmenkonstruktion 9 des ersten Schalungselementes 1 dient auch als Halterung und zur Sicherung der Aufhängevorrichtungen 5 an dem Konsolenelement 3 gegen dessen Absturz.
Hierzu weisen die Aufhängevorrichtungen 5 eine Verriegelungsklinke 23 auf, die vorzugsweise selbsttätig in die Verriegelungsstellung verschwenkbar ist, d.h., dass beim Absenken eines Konsolenelementes 3 mittels Kran oder Stapler auf die Wandschalung 2 die Verriegelungsklinke 23 durch die Oberkante 6 des ersten Schalungselemente 1 vorerst in eine Ausserbetriebslage zurückgedrängt und nach erfolgtem Aufsitzen des Schalungselementes 3 auf der Wandschalung 2 durch ein Gegengewicht in die Verriegelungsposition versetzt wird. Das Gegengewicht wird durch einen an der Schwenkachse 24 der Verriegelungsklinke 23 angeordneten Hebelarm 25 erreicht, der die Verriegelungsklinke 23 in die Funktionslag bewegt.
Die Entriegelung bei der Demontage der Konsolenelemente 3 erfolgt mittels eines an dem freien Hebelarmende schwenkbar gelagerten Handgriff 26, der gemäss Fig. 3 in einer versenkten Ruhelage (siehe Fig. 1) dargestellt ist (siehe auch Fig. 8). Selbstverständlich kann der Handgriff 26 sowohl für die Verriegelungs- als auch die Entriegelungsbewegung benutzt werden. Der Zugang zu den Handgriffen 26 ist durch Ausnehmungen 39 in den Platten 11 gewährleistet.
In der Verriegelungsstellung steht ein Klinkenschaft 27 der Verriegelungsklinke 23 an der Rückseite des Längsträgers 10 an.
An dem seitlich auskragenden Ende des Auslegers 15, 15' ist gemäss den Fig. 3 und 4 eine Befestigungsvorrichtung 28 resp. Aufhängeeinrichtung 29 vorgesehen. Die Befestigungsvorrichtung 28 besteht aus zwei seitlich beabstandeten Stegen 30, die an einer an dem Ausleger 15, 15' befestigten Arretierungsplatte 31 angeschweisst sind. Die Arretierungsplatte 31 ist als Anschlag und Führung für ein an einem die Stege 30 durchsetzenden Führungsstift 32 umleg- und aufstellbaren Pfahl 33 der hochstell- und umlegbaren Absturz-Schutzvorrichtung 13 vorgesehen. Eine gleichartige Vorrichtung zeigt die noch zu beschreibende Fig. 5.
Die Aufhängeeinrichtung 29 dient dem Zweck, das Konsolenelement 3 an einem mit den Stegen 30 verbundenen Kettenring 34 an Drahtseilen mit dem Kran hochzuziehen.

Das in den Fig. 1 und 2 dargestellte, mit der Arbeitsbühne 12 verbundene Arbeitspodest 40 ist durch beidseits entlang der Ausleger 15, 15' eines Konsolenelementes 3 befestigte, wenigstens auf der Oberkante des zweiten Schalungselementes 14 aufliegende, jeweils einen Gegenausleger 35, 35' bildende Tragleisten 36, 37 versehen. Einer der seitlich voneinander beabstandeten Gegenausleger 35, 35' ist u.a. in den Fig. 6 und 7 gezeigt.
Bei der dort dargestellten Ausführung handelt es sich um einen der beiden einem Arbeitpodest 40 zugeordneten Gegenausleger 35, 35'. Dieser ist entlang des Auslegers 15, 15' verstellbar ausgebildet, sodass die Breite/Tiefe der Arbeitsfläche in Begehrichtung der Konsolenelemente 3 verstellt werden kann. Die Vergrösserung/ Verbreiterung der Arbeitsfläche durch das Arbeitspodest 40 vermittelt/gewährt eine grössere Sicherheit resp. Standsicherheit des Personals bei der Begehung_der Konsolenelemente 3 und Arbeit auf diesen über dem Boden.
Es besteht durch die Ausbildung des Arbeitspodestes 40 die Möglichkeit einer Anpassung an den variablen Abstand zwischen den Schalungselementen 1 und 14 sowie die Wahl einer bestimmten Arbeitsfläche.
Selbstverständlich würde eine starre Verbindung zwischen Arbeitsbühne 12 und Arbeitspodest 40 den erfindungswesentlichen Sinn auch erfüllen.

Durch die Verstellbarkeit des Abstandes des Arbeitspodestes 40 gegenüber der Arbeitsbühne 12, nicht zuletzt aufgrund der Laibung zwischen den Schalelementen resp. der sich ändernden Schalungskonstruktion, sind die für das Arbeitspodest 40 verwendeten begehbaren Platten 38 resp. Gitterroste entsprechend an den gewählten Abstand, die gewählte Arbeitsfläche resp. an den Leibungsabstand der Schalungselemente und/oder die Schalungskonstruktion anzupassen (siehe Fig. 1 und 2), wobei auch vollwandige Platten 38, beispielsweise eine rippengestützte Blechabdeckung verwendbar sind.

Alternativ zu den ausserhalb der Ausleger 15, 15' geführten Tragleisten 36, 37; 36', 37' des Gegenauslegers 35, 35' könnte dieser auch innerhalb eines entsprechenden, aus einem Stahl-Hohlprofil gebildeten Ausleger 15, 15' geführt sein.

Es ergibt sich aus der Verstellbarkeit auch die Möglichkeit, das Hohlprofil dem Arbeitspodest 40 und die einen stationären Ausleger bildenden Tragleisten der Arbeitsbühne 12 zuzuordnen.

Zurück zur oben beschriebenen Ausführungsform sind die Tragleisten 36, 37; 36', 37' entlang der Ausleger 15, 15' geführt und arretierbar.
Zur Verstellung des Gegenauslegers 35, 35' ist in den Tragleisten 36, 37; 36', 37' ein Längsschlitz 41 vorgesehen, der jeweils von einem im Ausleger 15, 15' befestigten Führungsbolzen 42 durchsetzt wird. Durch die Länge des Längsschlitzes 41 kann
die Begehbreite des Arbeitspodestes 40 resp. der ganzen Arbeitsbühne variiert und der Gegenausleger 35, 35' durch eine auf dem Führungsbolzen 42 sitzende Mutter an dem Ausleger 15, 15' festgeschraubt werden.

In dem Ausleger 15, 15' ist weiterhin im Abstand zum Längsschlitz 41 eine Bohrung vorgesehen, in die ein in beabstandeten gleichgrossen Bohrungen der Tragleisten 36, 37; 36', 37' des Gegenauslegers 35, 35' durchsetzender Stecknagel 43 durchgesteckt werden kann, durch den Ausleger 15, 15' und Gegenausleger 35, 35' arretiert resp. gegenseitig unverschiebbar sind. Als Stecknagelsicherung sind Leisten 44 ober- und unterhalb der Bohrungen an den Tragleisten 36, 37; 36', 37' befestigt, hinter die eine Sicherungsscheibe am Stecknagel 43 geschwenkt werden kann. Dadurch ist der Gegenausleger 35, 35' am Ausleger 15, 15' gesichert.

Selbstverständlich ist auch an dem freien Ende des über das zweite Schalungselement 14 hinausragenden Arbeitspodestes 40 eine Absturz-Schutzvorrichtung 13 hochstellbar angeordnet, wobei den Fig. 1 und 2 entnehmbar ist, dass an den Seitenkanten jeweils drei Durchtrittsöffnungen 45, 46 für durchsteckbare Absperrlatten (nicht ersichtlich) vorgesehen sind, die den aus Schutzgittern gebildeten Absturz-Schutzvorrichtungen der Arbeitsbühne 12 und des Arbeitspodestes 40 eine grössere Stabilität verleihen.
Diesbezüglich wird auf die Fig. 5 hingewiesen, die einen Gegenausleger 35 auszugsweise mit dem freistehenden Ende zeigt, an dem eine Absturz-Schutzvorrichtung 13 und ein Teil eines Kettengehänges dargestellt ist, an dem das Konsolenelement 3 aufziehbar ist. Die Absturz-Schutzvorrichtung 13 ist dort in strichpunktierten resp. ausgezogenen Linien in der hochgestellten resp. umgelegten Position gezeigt.
Fig. 5 veranschaulicht auch auszugsweise das zum Transport oder zur Lagerung zusammengelegte Konsolenelement 3.

## Patentansprüche

1. Konsolengerüst (4), bestehend aus mehreren entlang der Rückseite (7) eines ersten Schalungselementes (1) einer Wandschalung (2) aneinanderreihbaren Konsolenelementen (3), die an dem oberen Ende des ersten Schalungselementes (1) aufhängbar und von diesem entriegelbar befestigbar sind und eine an der Rückseite (7) des ersten Schalungselementes (1) von diesem etwa rechtwinklig abstehend abstützbare, begehbare Arbeitsbühne (12) aufweisen, an deren abstehendem Ende eine hochstellbare Absturz-Schutzvorrichtung (13) angeordnet ist, **dadurch gekennzeichnet, dass** gegenüberliegend von den aneinandereihbaren Konsolenelementen (3) jeweils ein **ein** von dem ersten Schalungselement (1) **beabstandbares** zweites Schalungselement (14) rückwärtig **überstehbares,** mit der Arbeitsbühne (12) eines der aneinanderreihbaren Konsolenelemente (3) eine Arbeitsfläche bildendes Arbeitspodest (40) angeordnet ist, das wenigstens auf dem zweiten Schalungselement (14) auflegbar ist und mit der Arbeitsbühne (12) verbunden ist, dass die aneinanderreihbaren Konsolenelemente (3) jeweils einen an den seitlichen Endkanten und rechtwinklig zum ersten Schalungselement (1) **verlaufbaren** Ausleger (15, 15') aufweisen, der durch ein mit einem an der **ersten** Schalungsrückwand **anstehbaren** Stützträger (16) abgestützten, vorzugsweise zweiteiligen Stützelement (19) verbunden ist, dass die auf dem ersten Schalungselement (1) **auflegbaren** Ausleger (15, 15') eines **aneinanderreihbaren** Konsolelementes (3) **mit** jeweils **einer** unter die Oberkante (6) des ersten Schalungselementes (1) **ragbaren,** an dessen Schalungswand (22) **anlegbare** Positionsplatte (21) ausgebildet sind.

2. **Konsolgerüst** nach Anspruch 1, **dadurch gekennzeichnet, dass** der Stützträger (16) einenends schwenkbar an dem Ausleger (15, 15') befestigt ist.

3. **Konsolgerüst** nach Anspruch 2, **dadurch gekennzeichnet, dass** das Stützelement (19) zum Transport oder zur Lagerung eines **aneinanderreihbaren** Konsolenelementes (3) längsverstellbar ausgebildet ist.

4. **Konsolgerüst** nach Anspruch 1, mit einem die Oberkante des ersten Schalungselementes (1) bildenden, vorzugsweise hohlen Längsträger (10) einer Rahmenkonstruktion (9) des ersten Schalungselementes (1), **dadurch gekennzeichnet, dass** die Ausleger (15, 15') mit einer Aufhängevorrichtung (5, 5') ausgebildet sind, die eine unter den Längsträger (10) versetzbare, vorzugsweise schwenkbare Verriegelungsklinke (23) aufweisen.

5. **Konsolengerüst** nach Anspruch 4, **dadurch gekennzeichnet, dass** die Verriegelungsklinke (23) selbsttätig verriegelnd ausgebildet und manuell entriegelbar ist.

6. **Konsolengerüst** nach Anspruch 5, **dadurch gekennzeichnet, dass** die Verriegelungsklinke (23) einen Klinkenschaft (27) aufweist, der in der Verriegelungsstellung an dem Stützträger (16) anliegt.

7. **Konsolengerüst** nach einem der Ansprüche 1 bis 6, **dadurch gekennzeichnet, dass** das Arbeitspodest (40) durch beidseits entlang der Ausleger (15, 15') eines aneinanderreihbaren Konsolenelementes (3) befestigte, auf der Oberkante des zweiten Schalungselementes (14) **auflegbare** Tragleisten (36, 37; 36', 37') eines Gegenauslegers (35, 35') ausgebildet ist.

8. **Konsolengerüst** nach einem der Ansprüche 1 bis **6**, **dadurch gekennzeichnet, dass** das Arbeitspodest (40) durch beidseits innerhalb und entlang der Ausleger (15, 15') eines aneinanderreihbaren Konsolenelementes (3) befestigten, auf die Oberkante des zweiten Schalungselementes (14) **auflegbaren** Tragleisten (36, 37; 36', 37') des Gegenauslegers (35, 35') ausgebildet ist.

9. **Konsolengerüst** nach Anspruch 8, **dadurch gekennzeichnet, dass** die Tragleisten (36, 37; 36', 37') des Gegenauslegers (35, 35') entlang der Ausleger (15, 15') verstellbar geführt und arretierbar sind.

10. **Konsolengerüst** nach Anspruch 9, **dadurch gekennzeichnet, dass** auf den Tragleisten (36, 37; 36', 37') des Gegenauslegers (35, 35') eines Arbeitspodestes (40) begehbare Platten (38), vorzugsweise Gitterroste befestigt sind.

11. **Konsolengerüst** nach Anspruch 10, **dadurch gekennzeichnet, dass** der Plattenabstand zwischen Arbeitsbühne (12) und Arbeitspodest (40) etwa dem Abstand zwischen den **ersten** und **zweiten** Schalungselementen (1) und (14) **entsprechen kann.**

12. **Konsolengerüst** nach einem der Ansprüche 8 bis 11, **dadurch gekennzeichnet, dass** an dem freien Ende des über das zweite Schalungselement (14) **hinausragbaren** Arbeitspodestes (40) eine Absturz-Schutzvorrichtung (13) hochstellbar angeordnet ist.

13. **Konsolengerüst** nach einem der Ansprüche 1 bis 12, **dadurch gekennzeichnet, dass** die Absturz-Schutzvorrichtungen (13) der Arbeitsbühne (12) und des Arbeitspodestes (40) aus einer hochgestellten Betriebslage nach innen auf die Arbeitsbühne (12) resp. das Arbeitspodest (40) umlegbar ausgebildet sind.

14. **Konsolengerüst** nach einem der Ansprüche 1 bis 13, **dadurch gekennzeichnet, dass** die aneinanderreihbaren Konsolenelemente (3) zum Transport oder zur Lagerung sandwichartig zusammenleg-und stapelbar sind.

15. Konsolengerüst nach einem der Ansprüche **12** bis **14**, **dadurch gekennzeichnet, dass** die Absturz-Schutzvorrichtungen (13) durch an Rahmen befestigte Gitter ausgebildet sind.

## Claims

1. Console scaffold (4) consisting of a plurality of console elements (3) that can be arranged in a row along the rear side (7) of a first formwork element (1) of a wall form (2), wherein said console elements can be suspended from the upper end of the first formwork element (1) and fastened thereto in a releasable manner and comprise a work platform (12) that can be walked on and that can be supported at the rear side (7) of the first formwork element (1) in such a manner that it projects substantially perpendicularly therefrom, a vertically adjustable fall protection device (13) being arranged at the projecting end of said work platform, **characterised in that** a respective work podium (40) that forms a work surface together with the work platform (12) of one of the console elements (3) that can be arranged in a row and that can project towards the rear from a second formwork element (14) that can be disposed at a distance from the first formwork element (1) is arranged opposite each of the console elements (3) that can be arranged in a row, wherein said work podium can be placed at least on the second formwork element (14) and is connected to the work platform (12), that the console elements (3) that can be arranged in a row each have an arm (15, 15') that can extend along the lateral end edges and perpendicularly to the first formwork element (1), wherein said arm is connected by a preferably two-part supporting element (19) to a supporting beam (16) present on the first formwork rear wall, and that the arms (15, 15') of a console element (3) that can be arranged in a row that can be placed on the first formwork element (1) are designed with a positioning panel (21) that can project below the upper edge (6) of the first formwork element (1) and can be brought to bear against the formwork wall (22) thereof.

2. Console scaffold according to claim 1, **characterised in that** the supporting beam (16) is pivotably fastened at one end to the arm (15, 15').

3. Console scaffold according to claim 2, **characterised in that** the supporting element (19) is designed to be longitudinally adjustable for the transport or storage of a console element (3) that can be arranged in a row.

4. Console scaffold according to claim 1, comprising a preferably hollow longitudinal beam (10) of a frame construction (9) of the first formwork element (1) forming the upper edge of the first formwork element (1), **characterised in that** the arms (15, 15') are designed with a suspension device (5, 5') having a preferably pivotable locking pawl (23) that can be moved under the longitudinal beam (10).

5. Console scaffold according to claim 4, **characterised in that** the locking pawl (23) is designed to be self-locking and can be released manually.

6. Console scaffold according to claim 5, **characterised in that** the locking pawl (23) has a pawl shaft (27) that bears against the supporting beam (16) in the locking position.

7. Console scaffold according to one of claims 1 to 6, **characterised in that** the work podium (40) is formed by supporting bars (36, 37; 36', 37') of an opposing arm (35, 35'), wherein said supporting bars are fastened on either side along the arms (15, 15') of a console element (3) that can be arranged in a row and can be placed on the upper edge of the second formwork element (14).

8. Console scaffold according to one of claims 1 to 6, **characterised in that** the work podium (40) is formed by supporting bars (36, 37; 36', 37') of the opposing arm (35, 35'), wherein said supporting bars are fastened on either side within and along the arms (15, 15') of a console element (3) that can be arranged in a row and can be placed on the upper edge of the second formwork element (14).

9. Console scaffold according to claim 8, **characterised in that** the supporting bars (36, 37; 36', 37') of the opposing arm (35, 35') are adjustably guided along the arms (15, 15') and can be locked.

10. Console scaffold according to claim 9, **characterised in that** panels (38) that can be walked on, preferably gratings, are fastened to the supporting bars (36, 37; 36', 37') of the opposing arm (35, 35') of a work podium (40).

11. Console scaffold according to claim 10, **characterised in that** the panel spacing between the work platform (12) and the work podium (40) can correspond substantially to the spacing between the first and second formwork elements (1) and (14).

12. Console scaffold according to one of claims 8 to 11, **characterised in that** a fall protection device (13) is arranged in a vertically adjustable manner at the free end of the work podium (40) that can project above the second formwork element (14).

13. Console scaffold according to one of claims 1 to 12, **characterised in that** the fall protection devices (13) of the work platform (12) and the work podium (40) are designed in such a manner that they can be folded inwardly on to the work platform (12) or work podium (40) from a raised operating position.

14. Console scaffold according to one of claims 1 to 13, **characterised in that** the console elements (3) that can be arranged in a row can be folded in a sandwich-like manner and stacked for transport or storage.

15. Console scaffold according to one of claims 12 to 14, **characterised in that** the fall protection devices (13) are formed by gratings fastened to frames.

## Revendications

1. Échafaudage en consoles (4), constitué de plusieurs éléments de console (3) pouvant être alignés en rangées les uns contre les autres le long du côté arrière (7) d'un premier élément de coffrage (1) d'un coffrage de mur (2), lesquels peuvent être accrochés à l'extrémité supérieure du premier élément de coffrage (1) et peuvent être fixés de manière déverrouillable de celle-ci et présentent une plate-forme de travail (12) praticable, au niveau du côté arrière (7) du premier élément de coffrage (1), pouvant être supportée par ce dernier approximativement en saillie à angle droit, à l'extrémité saillante de laquelle est disposé un dispositif de protection contre les chutes réglable en hauteur (13), **caractérisé en ce qu'**en face des éléments de console (3) pouvant être alignés en rangées les uns contre les autres est disposé un appui de travail (40) formant, avec la plate-forme de travail (12) de l'un des éléments de console (3) pouvant être disposés en rangées les uns contre les autres, une surface de travail et pouvant surmonter vers l'arrière un deuxième élément de coffrage (14) pouvant être espacé du premier élément de coffrage (1), lequel appui de travail peut être posé au moins sur le deuxième élément de coffrage (14) et est raccordé à la plate-forme de travail (12), **en ce que** les éléments de console (3) pouvant être disposés en rangées les uns contre les autres présentent chacun un bras de potence (15, 15') pouvant s'étendre au niveau des bords d'extrémités latéraux et à angle droit par rapport au premier élément de coffrage (1), qui est raccordé par un élément de support (19) de préférence en deux parties, supporté par un renforcement de support (16) pouvant s'appliquer contre la première paroi arrière du coffrage, **en ce que** les bras de potence (15, 15') pouvant être posés sur le premier élément de coffrage (1) d'un élément de console (3) pouvant être disposé en rangée sont réalisés à chaque fois avec une plaque de positionnement (21) pouvant être appliquée contre cette paroi de coffrage (22) et pouvant dépasser en dessous du bord supérieur (6) du premier élément de coffrage (1).

2. Échafaudage en consoles selon la revendication 1, **caractérisé en ce que** le renforcement de support (16) est fixé à une extrémité de manière à pouvoir pivoter sur le bras de potence (15, 15').

3. Échafaudage en consoles selon la revendication 2, **caractérisé en ce que** l'élément de support (19) pour le transport ou le stockage d'un élément de console (3) pouvant être disposé en rangées est réalisé de manière réglable en longueur.

4. Échafaudage en consoles selon la revendication 1, comprenant un longeron (10), de préférence creux, d'une construction de cadre (9) du premier élément de coffrage (1), formant le bord supérieur du premier élément de coffrage (1), **caractérisé en ce que** les bras de potence (15, 15') sont réalisés avec un dispositif d'accrochage (5, 5') qui présente un cliquet de verrouillage (23), de préférence pivotant, pouvant être décalé sous le longeron (10).

5. Échafaudage en consoles selon la revendication 4, **caractérisé en ce que** le cliquet de verrouillage (23) est réalisé de manière verrouillable automatiquement et peut être déverrouillé manuellement.

6. Échafaudage en consoles selon la revendication 5, **caractérisé en ce que** le cliquet de verrouillage (23) présente une tige de cliquet (27) qui s'applique dans la position de verrouillage contre le renforcement de support (16).

7. Échafaudage en consoles selon l'une quelconque des revendications 1 à 6, **caractérisé en ce que** l'appui de travail (40) est réalisé par des poutres porteuses (36, 37 ; 36', 37') d'un bras de potence opposé (35, 35') pouvant être posées sur le bord supérieur du deuxième élément de coffrage (14) et fixées des deux côtés le long des bras de potence (15, 15') d'un élément de console (3) pouvant être disposé en rangées.

8. Échafaudage en consoles selon l'une quelconque des revendications 1 à 6, **caractérisé en ce que** l'appui de travail (40) est réalisé par des poutres porteuses (36, 37 ; 36', 37') du bras de potence opposé (35, 35') pouvant être posées sur le bord supérieur du deuxième élément de coffrage (14) et fixées des deux côtés à l'intérieur et le long des bras de potence (15, 15') d'un élément de console (3) pouvant être disposé en rangées.

9. Échafaudage en consoles selon la revendication 8, **caractérisé en ce que** les poutres porteuses (36, 37 ; 36', 37') du bras de potence opposé (35, 35') sont guidées de manière déplaçable et peuvent être bloquées le long des bras de potence (15, 15').

10. Échafaudage en consoles selon la revendication 9, **caractérisé en ce que** sur les poutres porteuses (36, 37 ; 36', 37') du bras de potence opposé (35, 35') d'un appui de travail (40) sont fixées des plaques (38) praticables, de préférence des grilles.

11. Échafaudage en consoles selon la revendication 10, **caractérisé en ce que** la distance des plaques entre la plate-forme de travail (12) et l'appui de travail (40) peut correspondre approximativement à la distance entre le premier et le deuxième élément de coffrage (1) et (14).

12. Échafaudage en consoles selon l'une quelconque des revendications 8 à 11, **caractérisé en ce qu'**à l'extrémité libre de l'appui de travail (40) pouvant faire saillie au-delà du deuxième élément de coffrage (14) est disposé de manière réglable en hauteur un dispositif de protection contre les chutes (13).

13. Échafaudage en consoles selon l'une quelconque des revendications 1 à 12, **caractérisé en ce que** les dispositifs de protection contre les chutes (13) de la plate-forme de travail (12) et de l'appui de travail (40) sont réalisés de manière à pouvoir être repliés d'une position de fonctionnement relevée vers l'intérieur sur la plate-forme de travail (12), respectivement sur l'appui de travail (40).

14. Échafaudage en consoles selon l'une quelconque des revendications 1 à 13, **caractérisé en ce que** les éléments de console (3) pouvant être disposés en rangées les uns contre les autres peuvent être rassemblés en sandwich et empilés pour le transport ou pour le stockage.

15. Échafaudage en consoles selon l'une quelconque des revendications 12 à 14, **caractérisé en ce que** les dispositifs de protection contre les chutes (13) sont réalisés par des grillages fixés sur des cadres.
